# EUROPÄISCHE PATENTSCHRIFT

(11) **EP 0 116 679 B1**
(45) Veröffentlichungstag und Bekanntmachung des Hinweises auf die Patenterteilung: **30.09.1987**
(21) Anmeldenummer: 83106662.6
(22) Anmeldetag: 07.07.1983
(51) Int. Cl.: E04G 7/30

(54) **Gerüst, insbesondere Baugerüst**
Scaffolding, in particular a construction scaffolding
Echafaudage, notamment échafaudage pour le bâtiment

(30) Priorität: 04.10.1982 DE 3236648
(43) Veröffentlichungstag der Anmeldung: 29.08.1984
(73) Patentinhaber: Plettac GmbH, Stahlbau u. Gesenkschmiede, D-5970 Plettenberg 5 (DE)
(72) Erfinder: Buttgereit, Klaus, D-5970 Plettenberg 2 (DE)
(74) Vertreter: Köhne, Friedrich, Dipl.-Ing.

## Beschreibung

Die Erfindung befindet sich auf ein Gerüst, insbesondere Baugerüst, mit Ständerrohren und Horizontal- und/oder Diagonalriegeln, wobei an jedem Ständerrohr eine oder mehrere mit Abstand übereinander befindliche Ständerrosetten fest angebracht sind, welche einen ringförmigen Boden mit einer mittleren, dem Durchmesser des Ständerrohrs entsprechenden Öffnung und einen nach oben hin ragenden äußeren Rosettenrand aufweisen, wobei die Enden der Horizontal- und/ oder Diagonalriegel mit Auflagerklauen versehen sind, die über den Rosettenrand greifen, wobei jede Auflagerklaue mittels Keil an dem Rosettenrand befestigt ist, und wobei der Rosettenrand im oberen Bereich eine größere Dicke als im Bereich nahe dem Boden der Ständerrosette aufweist.

Gerüste der vorbezeichneten Gattung haben den Vorteil, daß man die Horizontal- und/oder Diagonalriegel mit ihren Auflagerklauen an den Enden einfach von oben auch zwischen bereits feststehenden Ständerrohren einbringen kann, so daß die Auflagerklauen über den Rosettenrand greifen. Es ist also kein Platz zum Verschieben der Horizontal- und/oder Diagonalriegel in ihrer Längsrichtung erforderlich. Der weitere Vorteil dieser Gerüstkonstruktion besteht darin, daß die Knotenpunkte an den Ständerrohren, die jeweils durch eine Ständerrosette und die ringsherum anschließbaren Riegel gebildet werden, bei festgeschlagenen Keilen, eine starre Verbindung und damit auch starre Gesamtgerüste, ergeben.

In der Praxis ist es jedoch bei der Vielzahl der Ständerrohre und der Horizontal- und/oder Diagonalriegel in einem Gerüst schwierig, festzustellen, welche Keile wirklich festgeschlagen und welche Keile noch lose eingesetzt sind, das heißt es ist optisch nicht erkennbar, ob ein Keil fest eingeschlagen oder nur ein wenig eingeschlagen oder schließlich völlig lose ist. Beim Aufstellen eines Gerüstes kann es auch durchaus vorkommen, daß sich zunächst fest eingeschlagene Keile wieder mehr oder weniger lösen und ein Bewegungsspiel entsteht. Vor allem ist hierbei von Nachteil, daß sich die Auflagerklauen der Riegel in ungewollter und unkontrollierbarer Weise aus den Ständerrosetten ausheben können und die betreffenden Riegel damit unwirksam werden und darüber hinaus auch eine Gefahr darstellen.

Es sind zwar schon besondere klauenkonstruktionen ohne Keilbefestigung vorgeschlagen worden, die eine Sicherung gegen unbeabsichtigtes Ausheben bzw. Lösen der Riegel von den Ständerrohren verhindern sollen, jedoch ergeben sich hierbei keine starren Knotenpunktverbindungen, das heißt auch im normalen Betriebszustand ist zwischen den Ständerrohren und den angeschlossenen Riegeln im Verbindungsbereich ein erhebliches Bewegungsspiel möglich.

Das zu Anfang erläuterte Gerüst in dieser besonderen Konstruktion ist aus der BE-A-867824 bekannt. Bei dieser bekannten Konstruktion weist der Rosettenrand im oberen Bereich deshalb eine größere Dicke als im Bereich nahe dem Boden der Ständerrosette auf, weil das obere Ende des Rosettenrandes mit einem beiderseitigen ringförmigen Wulst versehen ist. Dieser Wulst dient aber lediglich zur Verstärkung der Rosette, nicht jedoch als Aushebesicherung. Der Wulst kann auch als Aushebesicherung nicht wirksam werden, weil der Keil so an dem Wulst anliegt, daß er ohne weiteres mit der Auflagerklaue nach oben hin abgenommen werden kann, sich also bei einer Bewegung nach oben keinerlei Klemmwirkung zur Sicherung gegen unbeabsichtigtes Ausheben ergeben kann.

Der vorliegenden Erfindung 'liegt die Aufgabe zugrunde, das zu Anfang erläuterte Gerüst dahingehend zu verbessern, daß mit einfachen Mitteln eine wirksame Aushebesicherung der Auflagerklauen auch bei lose sitzenden Keilen erreicht wird.

Die gestellte Aufgabe wird erfindungsgemäß dadurch gelöst, daß die Innenfläche und die Außenfläche der Ständerrosette im Querschnitt gesehen mit linearer Verdickung des Rosettenrandes nach oben zu unter einem spitzen Winkel zueinander verlaufen. Auf diese Weise wird erreicht, daß daß sich die Auflagerklaue im Zusammenwirken mit dem Keil, selbst wenn er lose sitzt, bei einer Aushebebewegung sofort festklemmt und ein ungewolltes Ausheben unmöglich gemacht wird. Ein weiterer Vorteil besteht darin, daß die betreffende Auflagerklaue beim Einschlagen des betreffenden Keils mitgenommen wird, so daß selbsttätig verhindert wird, daß die Auflagerklaue nur mit einem kleinen Teil über den Rosettenrand greift, wodurch sich eine ungenaue und unsichere Halterung ergeben würde.

Vorteilhafte Ausgestaltungen der Erfindung ergeben sich aus den Unteransprüchen 2 bis 7.

Weitere Erfindungen sind in den Ansprüchen 8 und 9 gekennzeichnet.

In der Zeichnung sind Ausführungsbeispiele der Erfindung im Schema dargestellt, und zwar zeigen
Figur 1 eine Seitenansicht auf ein Teil eines Gerüstes, teils im Vertikalschnitt,
Figur 2 eine Draufsicht zu Figur 1,
Figur 3 eine Ansicht sowie ein Teilvertikalschnitt entsprechend Figur 1, jedoch in einer anderen Ausführung,
Figur 4 wiederum eine andere Ausführung und
Figur 5 eine weitere Teilansicht mit Teilvertikalschnitt in geänderter Ausführung.

Figur 1 veranschaulicht im Ausführungsbeispiel ein kleines Stück eines Ständqrrohres 1, an welches eine Ständerrosette fest angebracht, vorzugsweise mittels Schweißnaht 4 befestigt ist. Es versteht sich, daß im allgemeinen an einem Ständerrohr 1 mehrere Ständerrosetten 2 mit vorgegebenem Abstand übereinander befestigt sind. Die Ständerrosette 2 besteht im wesentlichen aus einem ringförmigen Boden 3 mit einer mittleren, dem Durchmesser des Ständerrohres 1 entsprechenden Öffnung und aus einem Rosettenrand 5. Dieser äußere nach oben hin ragende Rosettenrand 5 weist im oberen Bereich eine größere Dicke als im Bereich nahe dem Boden 3 der Ständerrosette 2 auf. Nach dem in der Zeichnung dargestellten Ausführungsbeispiel verlaufen die Innenfläche 6 und die Außenfläche 7 der Ständerrosette 2, im Querschnitt gesehen, mit linearer Verdickung des Rosettenrandes 5 nach oben zu unter einem spitzen Winkel 18 4° bis 8°, vorzugsweise 6 1/2°. Maßgebend für die Wahl des Winkels ist das Eintreten der nachfolgend noch näher erläuterten Selbsthemmung. Es ist anzustreben, daß die Innenfläche 6 des Rosettenrandes 5 möglichst zylindrisch ausgebildet ist. Da die Ständerrosetten 2 jedoch in der Praxis im allgemeinen im Gesenk geschmiedet werden, ist es zweckmäßig, die Innenfläche des Rosettenrandes unter einem spitzen Winkel von etwa 3° bis 6°, vorzugsweise 4 1/2° zur Mittelachse des Ständerrohres 1 verlaufen zu lassen, damit sich die geschmiedete Ständerrosette besser aus dem Gesenk lösen läßt. Demgemäß verläuft die Außenfläche 7 des Rosettenrandes zweckmäßig unter einem Winkel von 8° bis 13°, vorzugsweise 11°, zur Mittelachse des Ständerrohres 1.

Die Ständerrosette 2 dient zur Befestigung von Riegeln in einem Knotenpunkt. Gemäß Figur 1 sind die Horizontalriegel 8 und an ihrem freien Ende mit je einer Auflagerklaue 10 versehen, die im wesentlichen aus einem massiven Ansatz 11 und einem Klauenhaken 13 besteht. Der Ansatz 11 ist an das freie Feld des Horizontalriegels 8 bzw. 9 angepaßt und zweckmäßigerweise mittels einer Schweißnaht 12 befestigt. Die Auflagerklaue 10 besitzt einen Schlitz 14, durch welchen ein Keil 15 nach unten geschoben werden kann. Der keil 15 ist somit in dem Schlitz 14 der Auflagerklaue gehalten. Dabei liegt der Keil einmal an einer Anlagefläche 31 des Schlitzes und zum anderen an der Außenfläche 7 des Rosettenrandes 5 der Ständerrosette 2 an. Demgemäß ist der Keil 15 als solcher sowie die Anlagefläche 31 des Schlitzes 14 und die Außenfläche 7 des Rosettenrandes 5 der Ständerrosette 2 zueinander angepaßt.

Vorteilhaft ist der Keil 15 unverlierbar in dem Schlitz 14 gehalten. Zu diesem Zweck ist der Keil 15 vorteilhaft an dem unteren Keilende 16 nach außen abgewinkelt. Dieses Keilende weist ein Loch 17 für die Aufnahme eines Stiftes oder eines Bolzens oder dergleichen auf, dessen Länge größer als die Breite des Schlitzes 14 ist.

Wie Figur 2 verdeutlicht, können außer den beiden beschriebenen Horizontalriegeln 8 und 9 noch weitere Horizontalriegel mit Auflagerklaue befestigt werden, wie zum Beispiel der Horizontalriegel 19. Je nach Bedarf kann im Winkel dazu auch ein Horizontaldiagonalrohr 20 eingesetzt werden. Eine weitere Befestigungsart mit Diagonalrohren 27 und 28 ergibt sich durch Verwendung von Diagonalauflagerklauen 21 und 22, die im wesentlichen wie die Auflagerklauen 10 mit Schlitzen und Keilen 15 ausgebildet sind. Die Verbindung mit den Diagonalrohren 27 und 28 erfolgt hier jedoch nicht durch eine Schweißnaht, sondern mittels angeschweißter Gewindebolzen 23 bzw. 24, auf denen Muttern 25 bzw. 26 sitzen. Die Enden 29 und 30 der Diagonalrohre 27 und 28 sind dabei abgeplattet und mit je einer Bohrung zum Aufschieben auf die Gewindebolzen 23, 24 versehen. Die Wirkungsweise der oben erläuterten Konstruktion ist im wesentlichen folgende. Zum Befestigen eines der oben erläuterten Horizontaloder Diagonalriegels wird die betreffende Auflagerklaue mit dem Klauenhaken 13 über den Rosettenrand 5 geschoben bzw. eingehängt, wobei der Keil 15 in einer oberen Stellung gehalten wird. Wenn man den Keil 15 nun losläßt, fällt er unter dem Eigengewicht nach unten und legt sich einmal an die Außenfläche 7 des Rosettenrandes 5 und zum anderen an die Anlagefläche 31 des Ansatzes 11 an. Normalerweise wird der Keil 15 dann festgeschlagen, wobei sich in der Praxis gezeigt hat, daß die betreffende Auflagerklaue so weit mit nach unten mitgenommen und verschoben wird, bis der Klauenhaken 13 bis zu einem Anschlag vollständig hinter dem Rosettenrand 5 greift. Wenn vergessen worden ist, den Keil 15 festzuschlagen oder sich der Keil während des Aufbaues des gesamten Gerüstes wieder mehr oder weniger gelockert hat, tritt aufgrund der Verstärkung des Rosettenrandes 5 nach oben hin eine Selbsthemmung auf, das heißt es ist eine selbsttätige Aushebesicherung mit Selbsthemmung gegeben. Der Klauenhaken 13 legt sich nämlich schon bei geringster Verachiebung der Auflagerklaue 10 nach oben hin fest an die Innenfläche 6 des Rosettenrandes 5 an und kann sich dann nicht weiter nach oben schieben lassen, da auch der Keil 15 dicht an den beschriebenen Flächen 7 und 31 anliegt.

Figur 3 veranschaulicht ein weiteres Ausführungsbeispiel der Erfindung, wobei für die gleichen Teile die gleichen Bezugszeichen wie in Figur 1 verwendet worden sind, so daß für diese Teile die gleichen Erläuterungen wie zu Figur 1 gelten. Bei diesem Ausführungsbeispiel ist jedoch die Außenfläche 107 der Ständerrosette 2 ballig gestaltet und der Keil 115 ist hieran angepaßt und wie Figur 3 deutlich macht, im wesentlichen sichelförmig ausgebildet.

Figur 4 veranschaulicht ein weiteres Ausführungsbeispiel der Erfindung, wobei wiederum für gleiche Teile, verglichen mit Figur 1, die gleichen Bezugszeichen verwendet worden sind. Bei diesem Ausführungsbeispiel ist die Innenfläche 116 des Rosettenrandes 5 unter einem spitzen Winkel 118 von etwa 3° bis 6°, vorzugsweise 5°, zur Mittelachse des Ständerrohres 1 nach innen geneigt und die Außenfläche 117 verläuft parallel zur Mittelachse des Ständerrohres 1. Ferner ist der Haken 113 der Auflagerklaue 10 nach unten hin verstärkt ausgebildet, so daß sich die beiden ineinandergreifenden Teile hinsichtlich ihrer Verstärkungen gegenseitig im Sinne einer Aushebesicherung unterstützen. Bei diesem Ausführungsbeispiel ist der Abstand zwischen der oberen inneren Kante des Rosettenrandes 5 und dem Ständerrohr 1 größer als die größte Dicke des Hakens 113 gewählt, so daß dieser leicht von oben hinter den Rosettenrand eingeführt werden kann.

Figur 5 zeigt schließlich ein mögliches Ausführungsbeispiel, wobei wiederum für gleiche Teile die gleichen Bezugszeichen wie in Figur 1 verwendet worden sind. In diesem Falle ist der Rosettenrand 215 als nach innen vorspringender ringförmiger Wulst ausgebildet. Jeder Haken 213 jeder Auflagerklaue 10 besitzt an seinem unteren Ende eine Verdickung 216, welche hinter den Wulst 215 greift. In diesem Falle ist der Abstand zwischen der Innenfläche des Wulstes des Rosettenrandes 215 einerseits und dem Ständerrohr 1 andererseits größer als die Verdickung 216 des Hakens 213 gewählt, so daß der Haken wieder ohne Behinderung von oben hinter den Rosettenrand 215 eingeschoben werden kann.

## Patentansprüche

1. Gerüst, insbesondere Baugerüst, mit Ständerrohren (1) und Horizontal- (8, 9) und/oder Diagonslriegeln (27, 28), wobei an jedem Ständerrohr eine oder mehrere mit Abstand übereinander befindliche Ständerrosetten (2) fest angebracht sind, welche einen ringförmigen Boden (3) mit einer mittleren, dem Durchmesser des Ständerrohrs (1) entsprechenden Öffnung und einen nach oben hin ragenden äußeren Rosettenrand (5) aufweisen, wobei die Enden der Horizontal- und/oder Diagonalriegel mit Auflagerklauen (10) versehen sind, die über den Rosettenrand (5) greifen, wobei jede Auflagerklaue (10) mittels Keil (15) an dem Rosettenrand (5) befestigt ist, und wobei der Rosettenrand (5) im oberen Bereich eine größere Dicke als im Bereich nahe dem Boden (3) der Ständerrosette (2) aufweist, dadurch gekennzeichnet, dan die Innenfläche (6) und die Außenfläche (7) der Ständerrosette (2) im Querschnitt gesehen mit linearer Verdickung des Rosettenrandes (5) nach oben zu unter einem spitzen Winkel (18) zueinander verlaufen.

2. Gerüst nach Anspruch 1, dadurch gekennzeichnet, daß der spitze Winkel (18) 4° bis 8°, vorzugsweise 6 1/2°, beträgt. _{I}

3. Gerüst nach Anspruch 2, dadurch gekennzeichnet, daß die Innenfläche (6) des Rosettenrandes (5) unter einem spitzen Winkel von etwa 3° bis 6°, vorzugsweise 4 1/2°, und die Außenfläche (7) unter einem Winkel von etwa 8° bis 13° vorzugsweise 11°, zur Mittelachse des Ständerrohres (1) verlaufen.

4. Gerüst nach einem der vorhergehenden Ansprüche, dadurch gekennzeichnet, daß der Keil (15) in einem Schlitz (14) der Auflagerklaue (10) gehalten ist, und daß der Keil sowie die Anlagefläche (31) des Schlitzes (14) für den Keil an die Außenfläche (7) der Ständerrosette (2) angepaßt sind.

5. Gerüst nach Anspruch 4, dadurch gekennzeichnet, daß der Keil (15) unverlierbar in dem Schlitz (14) gehalten ist.

6. Gerüst nach Anspruch 5, dadurch gekennzeichnet, daß der Keil (15) an dem unteren Keilende (16) nach außen abgewinkelt ist und in diesem Keilende ein Loch (17) für die Aufnahme eines Stiftes vorgesehen ist.

7. Gerüst nach Anspruch 1, dadurch gekennzeichnet, daß die Innenfläche (116) des Rosettenrandes (5) unter einem spitzen Winkel (118) von etwa 3° bis 6° vorzugsweise 5°, zur Mittelachse des Ständerrohrs (1) nach innen geneigt und die Außenfläche (117) parallel zur Mittelachse verlaufen, daß der Haken (113) der Auflagerklaue . (10) nach unten hin verstärkt ausgebildet ist, und daß der Abstand zwischen der oberen inneren Kante des Rosettenrandes (5) und dem Ständerrohr (1) größer als die größte Dicke des Hakens (113) gewählt ist.

8. Gerüst, insbesondere Baugerüst, mit Ständerrohren (1) und Horizontal- (8, 9) und/oder Diagonalriegeln (27, 28), wobei an jedem Ständerrohr eine oder mehrere mit Abstand übereinander befindliche Ständerrosetten (2) fest angebracht sind, welche einen ringförmigen Boden (3) mit einer mittleren, dem Durchmesser des Ständerrohrs (1) entsprechenden Öffnung und einen nach oben hin ragenden äußeren Rosettenrand (5) aufweisen, wobei die Enden der Horizontal- und/ oder Diagonalriegel mit Auflagerklauen (10) versehen sind, die über den Rosettenrand (5) greifen, wobei jede Auflagerklaue (10) mittels Keil (15) an dem Rosettenrand (5) befestigt ist, und wobei der Rosettenrand f5) im oberen Bereich eine größere Dicke als im Bereich nahe dem Boden (3) der Ständerrosette (2) aufweist, dadurch gekennzeichnet, daß die Außenfläche (107) der Ständerrosette (2) ballig gestaltet ist und daß der Keil (115) hieran angepaßt sichelförmig ausgebildet ist.

9. Gerüst, insbesondere Baugerüst, mit Ständerrohren (1) und Horizontal- (8, 9) und/oder Diagonalriegeln (27, 28), wobei an jedem Ständerrohr eine oder mehrere mit Abstand übereinander befindliche Ständerrosetten (2) fest angebracht sind, welche einen ringförmigen Boden (3) mit einer mittleren, dem Durchmesser des Ständerrohrs (1) entsprechenden Öffnung und einen nach oben hin ragenden äußeren Rosettenrand (5) aufweisen, wobei die Enden der Horizontal- und/oder Diagonalriegel mit Auflagerklauen (10) versehen sind, die über den Rosettenrand (5) greifen, wobei jede Auflagerklaue (10) mittels Keil (15) an dem Rosettenrand (5) befestigt ist, und wobei der Rosettenrand (5) im oberen Bereich eine größere Dicke als im Bereich nahe dem Boden (3) der Ständerrosette (2) aufweist, dadurch gekennzeichnet, daß der Rosettenrand (215) als nach innen vorspringender Wulst ausgebildet ist, daß der Haken (213) an seinem unteren Ende einen hinter den Wulst greifende Verdickung (216) besitzt, und daß der Abstand zwischen der Innenfläche des Wulstes des Rosettenrandes (215) und dem Ständerrohr (1) größer als die Verdickung (216) des Hakens (213) gewählt ist.

## Claims

1. Scaffolding, in particular building scaffolding, with vertical tubes (1) and horizontal (8, 9) and/or diagonal tie bars (27, 28), one or more vertical collars (2) located at a distance one above the other being provided in a fixed manner on each vertical tube, which vertical collar (2) comprises an annular base (3) with a central opening corresponding to the diameter of the vertical tube (1) and an outer collar edge (5) projecting upwards, the ends of the horizontal and/or diagonal tie bars being provided with support claws (10), which engage over the collar edge (5), each support claw (10) being attached by means of a wedge (15) to the collar edge (5) and in the upper region the collar edge (5) having a greater thickness than in the region close to the base (3) of the vertical collar (2), characterised in that seen in cross section, the inner face (6) and the outer face (7) of the vertical collar (2) extend with a linear thickening of the collar edge (5) upwards at an acute angle (18) with respect to each other.

2. Scaffolding according to Claim 1, characterised in that the acute angle (18) amounts to 4° to 8°, preferably 6 1/2°.

3. Scaffolding according to Claim 2, characterised in that the inner surface (6) of the edge of the collar (5) extends at an acute angle of approximately 3° to 6°, preferably 4 1/2° and the outer surface (7) extends at an angle of approximately 8° to 13°, preferably 11 with respect to the central axis of the vertical tube (1).

4. Scaffolding according to one of the preceding Claims, characterised in that the wedge (15) is held in a slot (14) in the support claw (10) and that the wedge as well as the bearing surface (31) of the slot (14) for the wedge are adapted to the outer surface (7) of the vertical collar (2).

5. Scaffolding according to Claim 4, characterised in that the wedge (15) is held undetachably in the slot (14).

6. Scaffolding according to Claim 5, characterised in that at the lower end (16) of the wedge, the wedge (15) is bent outwards and provided in this end of the wedge is a hole (17) for receiving a pin.

7. Scaffolding according to Claim 1, characterised in that the inner surface (116) of the edge of the collar (5) is inclined inwards at an acute angle (118) of approximately 3° to 6°, preferably 5° with respect to the central axis of the vertical tube (1) and the outer surface (117) extends parallel to the central axis, that the hook (113) of the support claw (10) is constructed in a reinforced manner towards the underside and that the distance between the upper inner edge of the collar edge (5) and the vertical tube (1) is chosen to be greater than the greatest thickness of the hook (113).

8. Scaffolding, in particular building scaffolding, with vertical tubes (1) and horizontal (8, 9) and/or diagonal tie bars (27, 28), one or more vertical collars (2) located at a distance one above the other being disposed in a fixed manner on each vertical tube, which vertical collar comprises an annular base (3) with a central opening corresponding to the diameter of the vertical tube (1) and an outer collar edge (5) projecting upwards, the ends of the horizontal and/or diagonal tie bars being provided with support claws (10), which engage over the collar edge (5), each support claw (10) being attached by means of a wedge (15) to the collar edge (5) and in the upper region the collar edge (5) having a greater thickness than in the region close to the base (3) of the vertical collar (2), characterised in that the outer surface (107) of the vertical collar (2) is constructed in a spherical manner and that the wedge (115) is constructed with a crescent shape adapted thereto.

9. Scaffolding, in particular building scaffolding with vertical tubes (1) and horizontal (8, 9) and/or diagonal tie bars (27, 28), one or more vertical collars (2) located at a distance one above the other being arranged in a fixed manner on each vertical tube, which vertical collar (2) comprises an annular base (3) with a central opening corresponding to the diameter of the vertical tube (1) and an outer collar edge (5) projecting upwards, the ends of the horizontal and/or diagonal tie bars being provided with support claws (10), which engage over the edge (5) of the collar, each support claw (10) being attached by means of a wedge (15) to the collar edge (5) and in the upper region the collar edge (5) having a greater thickness than in the region close to the base (3) of the vertical collar (2), characterised in that the collar edge (215) is constructed as a bead projecting inwards, that the hook (213) on its lower end comprises a thickened portion (216) engaging behind the bead and that the distance between the inner surface of the bead of the collar edge (215) and the vertical tube (1) is chosen to be greater than the thickened portion (216) of the hook (213).

## Revendications

1. Echafaudage, notamment échafaudage de construction, comportant des montants tubulaires (1) et des entretoises horizontales (8 9) et/ou diagonales (27, 28), où il est prévu en fixation sur chaque montant tubulaire un ou plusieurs organes d'ancrage (2) placés à distance l'un au-dessus de l'autre et qui comportent un fond de forme annulaire (3) pourvu d'une ouverture centrale correspondant au diamètre du montant tubulaire (1) ainsi qu'un bord extérieur (5) faisant saillie vers le haut, les extrémités des entretoises horizontales et/ou diagonales étant pourvues de griffes d'accrochage (10) qui sont accrochées sur le bord (5) des organes d'ancrage, chaque griffe d'accrochage (10) étant fixée à l'aide d'un coin (15) sur le bord (5) de l'organe d'ancrage et ce bord (5) de l'organe d'ancrage comportant dans une zone supérieure une plus grande épaisseur que dans une zone proche du fond (3) dudit organe d'ancrage (2), caractérisé en ce que la surface intérieure (6) et la surface extérieure (7) de l'organe (2) d'ancrage sur montant, considérées en section droite, font entre elles un angle aigu (18) avec augmentation linéaire vers le haut de l'épaisseur du bord (5) de l'organe d'ancrage.

2. Echafaudage selon la revendication 1, caractérisé en ce que l'angle aigu (18) est compris entre 4° et 8°, en étant de préférence de 6 1/2°.

3. Echafaudage selon la revendication 2, caractérisé en ce que la surface intérieure (6) du bord (5) de l'organe d'ancrage fait un angle aigu d'environ 3° à 6°, de préférence de 4 1/2°, avec l'axe central du montant tubulaire (1) tandis que la surface extérieure (7) fait un angle compris entre environ 8° et 13°, de préférence de 11°, avec ledit axe central.

4. Echafaudage selon une des revendications précédentes, caractérisé en ce que le coin (15) est maintenu dans une fente (14) de la griffe d'accrochage (10) et en ce que le coin ainsi que la surface d'appui de coin (31) de la fente (14) sont adaptés à la surface extérieure (7) de l'organe d'ancrage sur montant (2).

5. Echafaudage selon la revendication 4, caractérisé en ce que le coin (15) est maintenu dans la fente (14) sans possibilité de perte.

6. Echafaudage selon la revendication 5, caractérisé en ce que le coin (15) est recourbé vers l'extérieur à son extrémité inférieure (16) et il est prévu dans cette extrémité du coin un trou (17) destiné à recevoir une broche.

7. Echafaudage selon la revendication 1, caractérisé en ce que la surface intérieure (116) du bord (5) de l'organe d'ancrage est inclinée vers l'intérieur d'un angle aigu (118), d'environ 3° à 6°, de préférence de 5°, par rapport à l'axe central du montant tubulaire (1) et la surface extérieure (117 ) est orientée parallèlement à cet axe central, en ce que le crochet (113) de la griffe d'accrochage (10) est augmenté en épaisseur vers le bas et en ce que l'espacement entre l'arête intérieure supérieure du bord (5) de l'organe d'ancrage et le montant tubulaire (1) est choisi supérieur à l'épaisseur maximale du crochet (113).

8. Echafaudage, notamment échafaudage de construction, comportant des montants tubulaires (1) et des entretoises horizontales (8, 9) et/ou diagonales (27, 28), où il est prévu en fixation sur chaque montant tubulaire un ou plusieurs organes d'ancrage (2) placés à distance l'un au-dessus de t'outre et qui comportent un fond de forme annulaire (3) pourvu d'une ouverture centrale correspondant au diamètre du montant tubulaire (1) ainsi qu'un bord extérieur (5) faisant saillie vers le haut, les extrémités des entretoises horizontales et/ou diagonales étant pourvues de griffes d'accrochage (10) qui sont accrochées sur le bord (5) des organes d'ancrage, chaque griffe d'accrochage (10) étant fixée à l'aide d'un coin (15) sur le bord (5) de l'organe d'ancrage et ce bord (5) de l'organe d'ancrage comportant dans une zone supérieure une plus grande épaisseur que dans une zone proche du fond (3) dudit organe d'ancrage (2), caractérisé en ce que la surface extérieure (107) de l'organe d'ancrage sur montant (2) est réalisée avec un profil sphérique et en ce que le coin (tt5) est réalisé en adaptation avec un profil en forme de croissant.

9. Echafaudage, notamment échafaudage de construction comportant des montants tubulaires (1) et des entretoises horizontales (8, 9) et/ou diagonales (27, 28), où il est prévu en fixation sur chaque montant tubulaire un ou plusieurs organes d'ancrage (2) placés à distance l'un au-dessus de l'autre et qui comportent un fond de forme annulaire (3) pourvu d'une ouverture centrale correspondant au diamètre du montant tubulaire (1) ainsi qu'un bord extérieur (5) faisant saillie vers le haut, les extrémités des entretoises horizontales et/ou diagonales étant pourvues de griffes d'accrochage (10) qui sont accrochées sur le bord (5) des organes d'ancrage, chaque griffe d'accrochage (10) étant fixée à l'aide d'un coin (15) sur le bord (5) de l'organe d'ancrage et ce bord (5) de l'organe d'ancrage comportant dans une zone supérieure une plus grande épaisseur que dans une zone proche du fond (3) dudit organe d'ancrage (2), caractérisé en ce que le bord (215) de l'organe d'ancrage est agencé sous la forme d'un bourrelet faisant saillie vers l'intérieur, en ce que le crochet (213) comporte à son extrémité inférieure une partie épaissie (216) s'accrochant en arrière du bourrelet et en ce que l'espacement entre la surface intérieure du bourrelet du bord (215) de l'organe d'ancrage et le montant tubulaire (1) est choisi plus grand que la partie épaissie (216) du crochet (213).
